# EUROPÄISCHE PATENTSCHRIFT

(11) **EP 2 214 898 B1**
(45) Veröffentlichungstag und Bekanntmachung des Hinweises auf die Patenterteilung: **16.03.2016**
(21) Anmeldenummer: 08856087.5
(22) Anmeldetag: 01.12.2008
(51) Int. Cl.: B30B 3/04, B02C 4/32

(54) **ROLLENPRESSE MIT ZWEI LOSROLLEN UND VERFAHREN ZUR ZENTRIERUNG ZWEIER LOSWALZEN**
ROLL PRESS COMPRISING TWO MOBILE ROLLS AND METHOD FOR CENTERING TWO MOBILE ROLLS
PRESSE À ROULEAUX COMPORTANT DEUX ROULEAUX LIBRES ET PROCÉDÉ DE CENTRAGE DE DEUX ROULEAUX LIBRES

(30) Priorität: 07.12.2007 DE 102007059072
(43) Veröffentlichungstag der Anmeldung: 11.08.2010
(73) Patentinhaber: KHD Humboldt Wedag GmbH, 51067 Köln (DE)
(72) Erfinder: SPLINTER, Christian, 50259 Pulheim (DE)
(86) Internationale Anmeldenummer: PCT/EP2008/066550
(87) Internationale Veröffentlichungsnummer: WO 2009/071514

(56) Entgegenhaltungen:
- EP-A2- 1 459 813
- WO-A-2006/084652
- DE-B- 1 100 432
- US-A- 4 154 408

## Beschreibung

Die Erfindung betrifft eine Rollenpresse zur Druckbehandlung oder zur Kompaktierung körnigen Guts aufweisend zwei jeweils über eine Welle in einem Maschinenrahmen drehbar gelagerte und gegenläufig angetriebene, durch einen Walzenspalt voneinander getrennte Loswalzen, wobei die Wellen der Loswalzen in im Maschinenrahmen beweglich angeordneten Lagergehäusen aufgenommen, und wobei jeweils zwei an einer Seite der Walzen angeordnete Lagergehäuse verschiedener Walzen über mindestens einen Anpresszylinder miteinander verbunden sind, der zwei Kolben aufweist, die in dem mindestens einen Anpresszylinder zwei äußere Arbeitsräume und einen mittleren Arbeitsraum ausbilden, und ein Verfahren zur Zentrierung von Losrollen in einer Rollenpresse der oben genannten Art.

Zur Zentrierung von Walzen in Rollenpressen zur Druckbehandlung oder zur Kompaktierung körnigen Guts werden die Walzen in der Regel durch groß dimensionierte Hydraulikantriebe in ihrer Sollposition gehalten, damit einerseits der Druck im Walzenspalt zwischen den Walzen aufrecht erhalten wird und andererseits wird durch die Zentrierung die Parallelität der Begrenzung des Walzenspaltes durch die Oberfläche der Walzen aufrecht erhalten. Bei dieser Zentrierung arbeiten die Hydraulik-antriebe mit hoher Kraft sowohl zur Aufrechterhaltung der Parallelität des Walzenspaltes und zur Aufrechterhaltung des Drucks im Walzenspalt. Hierzu wird im einfachsten Fall eine erste Walze als Festwalze unbeweglich in Lagern gelagert, die ihrerseits durch Lagergehäuse in einem Maschinenrahmen an Konsolen befestigt sind. Dem gegenüber ist eine zweite Walze als Loswalze in Lagern gelagert, die in zwischen zwei Konsolen des Maschinenrahmens beweglich angeordneten Lagergehäusen angeordnet sind. Die Hydraulikantriebe zur relativen Positionierung der Loswalze gegenüber der Festwalze und zur Aufrechterhaltung des Drucks im Walzenspalt üben hohe Kräfte auf den Maschinenrahmen als Widerlager aus, wozu es notwendig ist, den Maschinenrahmen entsprechend stabil auszulegen.

Bei Rollenpressen mit Walzen von zum Teil weit mehr als 50 t Gewicht ist eine entsprechend große Dimensionierung des Maschinenrahmens notwendig, so dass die Logistik des Maschinenrahmens und seine Handhabung bei einem notwendigen und turnusgemäßen Wechsel der Walzen aufwändig und nur mit entsprechend groß dimensionierten Kränen und Ausbauhilfen möglich ist.

Um die Ausmaße der notwendigen Dimensionierung des Maschinen-rahmens zu verringern, wird in der DE 10 2006 006 090 vorgeschlagen, beide Walzen der Rollenpresse als Loswalze auszubilden, wobei diese beiden Loswalzen über die Lager und die Lagergehäuse und über Hydraulikantriebe miteinander verbunden sind. Die Walzen, die Lager, die Lagergehäuse und die Hydraulikantriebe bilden dabei ein geschlossenes Kräftesystem, das den Maschinenrahmen entlastet und der somit in geringerem Ausmaß dimensioniert werden kann. Diese Anordnung hat sich in der Praxis bewährt. Um die Walzen zu wechseln, ist es jedoch notwendig, den Maschinenrahmen zu zerlegen und die Lagergehäuse von den Anpresszylindern zu trennen. Da die Anpresszylinder Teil ein geschlossenen Kräftesystems sind, ist eine freie Aufhängung, der schweren Anpresszylinder nötig, was zur Folge hat, dass die Hydraulikleitungen flexible Schläuche sein müssen. Um den viskositätsbedingten Widerstand des Druckmittels beim Fluss durch die Leitungen möglichst gering zu halten, ist es auch notwendig, die flexiblen Leitungen kurz zu halten. Bei der Zerlegung der Rollenpresse ist es somit notwendig, den sehr schweren Anpresszylinder, der ausschließlich Teil des oben genannten geschlossenen Kräftesystems ist, von den stationären Pumpen zu trennen, wobei die Hydraulik, nämlich Pumpen, Leitungen und Zylinder, beim Zusammenbau wieder neu befüllt und entlüftet werden muss. Der Aufwand, die Walzen zu wechseln, ist dadurch relativ hoch, wodurch die Kosten für den Walzenwechsel höher sind als in Rollenpressen mit einer Los- und einer Festwalze.

In der Druckschrift EP 1 459 813 A2 wird ein Anstellzylinder für Walzgerüste zum Walzen von Stahl oder Nichteisenmetall offenbart, der durch einem Stellkolben-Gegenkolben-Aufbau mit mindestens zwei druckschlüssig verbindbaren Druckräumen Lastwechseln bei hoher Regelungsgenauigkeit vergleichsweise schnell folgen kann. Grundsätzlich dient hierbei für auftretende Anstellkräfte ein Maschinenrahmen als Widerlager, der entsprechend stabil vorgesehen sein muss. Das Dokument DE-B-11 00 432 offenbart eine Rollenpresse gemäß dem Oberbegriff des Anspruchs 1 und ein Verfahren gemäß dem Oberbegriff des Anspruchs 6. Aufgabe der Erfindung ist es daher, eine Rollenpresse und ein Verfahren zur Walzenzentrierung zur Verfügung zu stellen, die einen Maschinenrahmen geringeren Ausmaßes erfordert und deren Walzen einfacher zu wechseln sind.

Die erfindungsgemäße Aufgabe wird gelöst durch die Rollenpresse mit den Merkmalen des Hauptanspruches und durch das in dieser Rollenpresse angewandte, erfindungsgemäße Verfahren zur Zentrierung der Walzen mit den Schritten des Verfahrensanspruches. Vorteilhafte Ausgestaltungen der Erfindung sind in den Unteransprüchen angegeben.

Die erfindungsgemäße Rollenpresse zur Druckbehandlung oder zur Kompaktierung körnigen Guts weist zwei jeweils über eine Welle in einem Maschinenrahmen drehbar gelagerte und gegenläufig angetriebene, durch einen Walzenspalt voneinander getrennte Loswalzen auf. Dabei ist vorgesehen, dass die Wellen der Loswalzen in im Maschinenrahmen beweglich angeordneten Lagergehäusen aufgenommen sind. Zwei jeweils auf einer Seite der Walzen angeordnete Lagergehäuse verschiedener Walzen sind über mindestens einen Anpresszylinder miteinander verbunden, der zwei Kolben aufweist, die in dem mindestens einen Anpresszylinder zwei äußere Arbeitsräume und einen mittleren Arbeitsraum ausbilden.

Erfindungsgemäß wird vorgeschlagen, dass die äußeren Arbeitsräume des mindestens einen Anpresszylinders eine entgegengerichtete Kraftwirkung aufweisen und druckmittelschlüssig miteinander verbunden sind.

Vorteilhaft an der erfindungsgemäßen Verbindung der Anpresszylinder mit entgegengesetzter Kraftrichtung und druckmittelschlüssiger Verbindung der Arbeitsräume ist, dass der Arbeitszylinder fest mit dem Maschinenrahmen verbunden werden kann. Bei der festen Verbindung des mindestens einen Arbeitszylinders mit dem Maschinenrahmen kann der mindestens eine Arbeitszylinder keine in Bezug auf die Walzen radial gerichtete Kraft auf den Maschinenrahmen ausüben, die über die Kraft hinausgeht, die durch die Reibung des Hydraulikkolbens im Arbeitszylinder entsteht. Denn durch die entgegengerichtete Kraft der verschiedenen Arbeitsräume und durch die Verbindung der Arbeitsräume untereinander wird jede Krafteinwirkung, die durch einen Arbeitsraum eines Anpresszylinders auf den Maschinenrahmen übertragen wird, von der Kraft des gegenüberliegenden Arbeitsraum des selben Anpresszylinders kompensiert. Dabei wird der Kraftschluss zur Kompensierung der Kräfte auf den Maschinenrahmen über das Druckmittel hergestellt. Der Maschinenrahmen nimmt jedoch in Bezug auf die Walzen axial gerichtete Kräfte auf, die beispielsweise durch eine Veränderung der rotatorischen Position oder durch axiale Schläge der Walzen entstehen.

Durch die feste Verbindung des Anpresszylinders mit dem Maschinenrahmen ist es möglich, den Anpresszylinder über feste Rohrleitungen mit großem Innendurchmesser mit den sie versorgenden Pumpen zu verbinden. Durch diese Anordnung ist es beim Walzenwechsel nicht notwendig, den Anpresszylinder auszubauen, vorübergehend zu befestigen oder von der Hydraulik zu trennen. Ebenso kann durch die mögliche Verwendung der Rohrleitungen mit großem Innendurchmesser der viskositätsbedingte Widerstand der Rohrleitungen gesenkt werden und bei Stößen im Walzenspalt durch größere Mahlgutpartikel oder durch unerwünschte Partikel, die einer Druckzerkleinerung nicht zugänglich sind, wie Metallstücke, werden die Stöße durch das Druckmittel im Hydrauliksystem mit weniger großem Druckaufbau in die größer dimensionierten Rohrleitungen übertragen.

Die beiden Walzen sind trotz der sie miteinander verbindenden Anpresszylinder, die fest im Maschinenrahmen angeordnet sind, schwimmend im Maschinenrahmen gelagert. Die Anpresszylinder können somit die Breite des Walzenspaltes, jedoch nicht die Position des Walzenspaltes kontrollieren. Das erfindungsgemäße Zentrierverfahren eint somit die Vorteile verschiedener Rollenpressentypen, nämlich solche mit einer Festwalze und solche mit zwei Loswalzen.

Erfindungsgemäß ist ferner vorgesehen, dass in einem Zylinder der Anpresszylinder zwei Kolben vorgesehen sind, die den Zylinder in drei Räume teilen. Jeder Kolben ist mit einer Zugstange verbunden, wobei jeweils eine Zugstange zur jeweils einen Seite des Zylinders herausgeführt ist. Die beiden äußeren Räume werden als Arbeitsräume verwendet. Dies bedeutet, dass bei Druckbeaufschlagung der Arbeitsräume beide herausgeführten Zugstangen durch den jeweiligen Kolben nach innen in den Zylinder gezogen werden. Der Raum, der zwischen den beiden Kolben ausgebildet ist, ist entweder mit Druckluft oder mit Inertgas gefüllt, wobei der Druck in dem mittleren Arbeitsraum zur Überwindung der Reibung der Kolben in dem Zylinder verwendet wird, aber es ist auch möglich, den Arbeitsraum zu evakuieren, damit die Kolben aneinander stoßen können, ohne einen entgegengesetzten Druck durch Kompression des Gases im mittleren Raum zu erzeugen. Im einfachsten Fall ist der mittlere Arbeitsraum durch ein Ventil einer selektiven Be- und Entlüftung zugänglich. Es ist denkbar, den mittleren Arbeitsraum befüllbar auszugestalten und ebenfalls mit Druckmittel zu beaufschlagen, beispielsweise, um die Walzen auseinander zu fahren. In diesem Fall ist der Hub der Kolben im Zylinder eingeschränkt, damit die Kolben nicht über die Position des Versorgungsventils des mittleren Arbeitsraumes fahren und so den mittleren Arbeitsraum kraftlos machen und die Versorgungsleitungen des mittleren und des äußeren Arbeitsraumes kurzschließen.

Durch die Verbindung der Arbeitsräume untereinander wird eine Kraftkompensation erzeugt und durch diese Verbindung kann auch eine einzelne Pumpe zur Druckerzeugung verwendet werden, die den Druck für alle Arbeitsräume gleichzeitig erzeugt. So ist es nicht nur möglich, die Arbeitsräume eines Zylinders miteinander zu verbinden, sondern es ist auch möglich, alle Arbeitsräume der Anpresszylinder miteinander zu verbinden.

Um eine gegebenenfalls vorhandene Abweichung der Parallelität der Seiten des Walzenspaltes auszugleichen, die dadurch entsteht, dass der Anpressdruck auf einer Seite der Walzen größer ist, als auf der anderen Seite, beispielsweise durch höhere Reibung der Lagergehäuse auf einer Seite des Maschinenrahmens, ist es möglich, eine Pumpe zwischen das verbundene System aller Arbeitsräume auf einer Seite der Rollenpresse mit dem System aller verbundenen Arbeitsräume auf der gegenüberliegenden Seite der Rollenpresse zu schalten. Diese Pumpe balanciert in diesem Fall die Kraft zu beiden Seiten des Walzenspaltes.

Durch die Art der Verbindung der Walzen untereinander und die Kraftkompensation der Arbeitsräume je eines Anpresszylinders ist die Position der Walzen in dem Maschinenrahmen statisch unbestimmt, denn die Walzen können die lineare und auch die rotatorische Position verändern, soweit es der mögliche Hub in den Anpresszylindern erlaubt. Deshalb ist es notwendig, zusätzlich zu den groß dimensionierten Anpresszylindern, Steuerzylinder zu verwenden, welche die Position der Walzen bestimmen.

Hierzu ist erfindungsgemäß vorgesehen, die Lagergehäuse der Walzen über Steuerzylinder mit dem Maschinenrahmen beweglich zu verbinden. Der Maschinenrahmen muss dabei als Widerlager für die Steuerzylinder nur die Kraft aufnehmen, die zur Positionierung der Walzen notwendig ist, jedoch nicht die Kraft, die für den Erhalt des Drucks im Walzenspalt notwendig ist.

In Ausgestaltung der Erfindung ist vorgesehen, dass vier Steuerzylinder mit dem Maschinenrahmen verbunden sind, wobei jeweils ein Steuerzylinder mit jeweils einem Lagergehäuse der beiden Walzen verbunden ist. Jeweils paarweise kontrollieren die Steuerzylinder die Position der Walzen. Überkreuz gepaart bestimmen die Walzenpaare die rotatorische Position der Walzen und parallel gepaart bestimmen die Steuerzylinder die lineare Position der Walzen im Maschinenrahmen.

Die Arbeitsräume der Steuerzylinder sind über eine Pumpe, die im Vier-Quadranten-Betrieb arbeitet, miteinander verbunden. Somit kann diese Pumpe die lineare und die rotatorische Position beeinflussen, in dem das im Steuersystem vorhandene Druckmittel von einem Steuerzylinderpaar in das andere Paar gepumpt wird.

Ebenso ist es möglich, jeden Steuerzylinder so auszulegen, dass zu beiden Seiten des Kolbens ein Arbeitsraum vorhanden ist, so dass die Menge des im Steuersystem vorhandenen Öls bei jeder Position beider Walzen gleich ist. Zur Beeinflussung der Position des Walzenspaltes können die acht Arbeitsräume der vier Steuerzylinder entsprechend verschaltet werden. Der Fachmann ist hier frei, die geeignete Ansteuerung der Steuerzylinder zu bestimmen.

Wenn die Position des Walzenspaltes durch das Steuersystem bestimmt ist, kann die Kraft der Steuerzylinder als zusätzliche Anpresskraft verwendet werden, die allerdings über den Maschinenrahmen als Widerlager abgeleitet werden muss im Gegensatz zur Anpresskraft durch die Anpresszylinder mit mindestens zwei Arbeitsräumen und deren druckmittelschlüssiger Verbindung.

In Ausgestaltung der Erfindung ist vorgesehen, dass ein Maschinenrahmen zwischen zwei Trägern jeweils zwei Lagergehäuse in einer Richtung beweglich aufnimmt. Die Lagergehäuse beinhalten dabei die Lager für die Wellen und werden auf je einer in Bezug auf die bewegliche Richtung im Maschinenrahmen äußeren Seite von einer Traverse umgriffen, wobei die Traverse mit jeweils zwei Anpresszylindern gelenkig verbunden ist, die jeweils mindestens zwei druckmittelschlüssig verbundene Arbeitsräume mit entgegengesetzter Kraftrichtung aufweisen. Die Anpresszylinder ziehen die Traversen aneinander und ziehen die Lagergehäuse mit, weil die Traversen die Lagergehäuse umgreifen.

Zum Wechsel der Walzen ist es somit lediglich notwendig, den Maschinenrahmen zu öffnen, die Gelenke von den Traversen und/oder den Anpresszylindern zu lösen und die Walzen mitsamt den Lagergehäusen aus dem Rahmen zu schieben. Da die Anpresszylinder fest mit dem Rahmen verbunden sind, brauchen sie nicht gesondert gelöst oder aufgehängt werden, was einen schnellen Walzenwechsel möglich macht.

Die Erfindung wird anhand der folgenden Figuren näher erläutert.

### Es zeigt

- Fig. 1: eine perspektivische Ansicht einer erfindungsgemäßen Rollenpresse
- Fig. 2: eine Seitenansicht auf die erfindungsgemäße Rollenpresse
- Fig. 3: eine schematische Darstellung eines Anpresszylinders gemäß der Erfindung

In Figur 1 ist eine erfindungsgemäße Rollenpresse 10 dargestellt, die einen Maschinenrahmen 21 aufweist, der die Komponenten der Rollenpresse 10 aufnimmt. Der Maschinenrahmen 21 besteht neben weiteren Teilelementen aus den Rahmenelementen 22, 23, 24 und 25, sowie den Auslegern 26 und 27, die über eine Brücke 28 mit dem Maschinenrahmen 21 eine Einheit bilden. Im Maschinenrahmen 21 sind die Walzen 30 und 31 aufgenommen, die als Loswalzen ausgebildet sind und die Walzen 30 und 31 sind über die Wellen 32 und 33 in Lagergehäusen 34, 35, 36 und 37, in denen sich entsprechende Wellenlager befinden, gelagert. In der Rollenpresse 10 werden die Lagergehäuse 34, 35, 36 und 37 von Traversen 40, 41, 42 und 43 umgriffen, die über Zugstangen 44, 45, 46, 47, 48, 49, 50 und 51 mit den Anpresszylindern 60, 70, 80 und 90 miteinander verbunden sind, wobei in dieser perspektivischen Ansicht, die Anpresszylinder 80 und 90 nicht sichtbar sind. Diese sind hinter der Papierebene angeordnet und werden durch die Rahmenelemente 22 und 23 sowie durch die Walzen 30 und 31 verdeckt.

Die Walzen 30 und 31 sind über die Wellen 32 und 33 und die Lagergehäuse 34, 35, 36 und 37 schwimmend im Maschinenrahmen 21 angeordnet. Das bedeutet, die Walzen 30 und 31 können entlang der Rahmenelemente 22, 23, 24 und 25 hin- und her gleiten oder sich in ihnen rotatorisch verdrehen, soweit es der Hub in den Anpresszylindern 60, 70, 80 und 90 erlaubt. Dabei wird die Position der Walzen 30 und 31 über die Steuerzylinder 100, 110, 120 und 130 eingestellt, wobei die Steuerzylinder 100 und 120 an ein vertikales Teilelement des Maschinenrahmens 21 angreifen und jeweils ein Lagergehäuse 34 und 36 mit dem Maschinenrahmen 21 beweglich verbinden. Beide Steuerzylinder 100 und 120 arbeiten mit weiteren Steuerzylindern 110 und 130, die an Auslegern 26 und 27 angeordnet sind, zusammen, um die Position des ersten geschlossenen Kräftesystems aus den Lagergehäusen 36 und 37, den Zugstangen 44, 45, 46 und 47 sowie den Traversen 40 und 41 und des zweiten geschlossenen Kräftesystems aus den Lagergehäusen 34 und 35, sowie den nicht dargestellten Zugstangen und den Traversen, die in dieser Ansicht zur Papierrückseite weisen, zu kontrollieren. Im Gegensatz zur Kraft der Anpresszylinder 60, 70, 80 und 90 wird die Kraft der Steuerzylinder 100, 110, 120 und 130 über den Maschinenrahmen 21 als Widerlager abgeleitet.

In Figur 2 ist die Rollenpresse 10 in einer Seitenansicht dargestellt, wobei deutlich das geschlossene Kräftesystem aus den Traversen 40 und 41, den sie mit den Anpresszylindern 60 und 70 verbindenden Zugstangen 44, 45, 46 und 47 und den Lagergehäusen 36 und 37 zuerkennen. Obwohl die Anpresszylinder 60 und 70 fest mit den Rahmenelementen 24 und 25 verbunden sind, wird von den Anpresszylindern 60 und 70 keine andere Kraft auf den Maschinenrahmen 21 ausgeübt, als die, die durch die Reibung der Kolben 64 und 65 in den Zylindern der Anpresszylinder 60 und 70 entstehen.

Der Maschinenrahmen 21 ist nach links geschlossen und nach rechts offen ausgeführt, wobei die Steuerzylinder 110 und 130 (hier nicht sichtbar) an Auslegern 26 (nicht sichtbar) und 27 angreifen, um die Position des oben genannten, geschlossenen Kräftesystems zu kontrollieren. Der Maschinenrahmen 21 ist durch die Ausleger 26 und 27 durch eine diese mit den Rahmenelementen 22 und 24 verbindende Brücke 28 verbunden. Durch diese Gestaltung des Maschinenrahmens 21 ist es möglich, die leichten Steuerzylinder 110 und 130 zu entfernen, die Traversen 40 und 41 von den Zugstangen 45, 47 zu lösen, so, dass die Walzen 30 und 31 mitsamt der Lagergehäuse 34, 35, 36, 37 zwischen den Rahmenelementen 22 und 24 hervorgezogen werden können, wobei auf der Gegenseite eine hierzu korrespondiere Demontage notwendig ist. Dazu ist die Brücke 28 so breit dimensioniert, dass die Walzen 30 und 31 mitsamt den Wellen 32 und 33 aus dem Maschinenrahmen 21 entfernt werden können, ohne dass größere Arbeiten erforderlich sind, wie beispielsweise die Zerlegung einer Hydraulik.

In Figur 3 ist eine schematische Ansicht eines Anpresszylinders 60 dargestellt, der drei Arbeitsräume 61, 62 und 63 aufweist, die durch die Teilung des Anpresszylinders 60 durch die beiden Kolben 64 und 65 entstehen. Sofern ausschließlich die beiden äußeren Arbeitsräume 61 und 63 zum Anpressen der beiden Walzen 30 und 31 verwendet werden, kann bei druckmittelschlüssiger Verbindung der Arbeitsräume 61 und 63 die Position beider Kolben im Zylinder variieren, da die Kolben kraftlos in Bezug auf die Befestigung des Zylinders am Maschinenrahmen 21 wirken. Denn beide Arbeitsräume 61 und 63 übertragen eine gleich große und entgegengerichtete Kraft auf den Anpresszylinder 60, so dass dieser stets kräfteneutral in Bezug auf seine eigene Position bleibt. Dadurch ist es möglich, einen vergleichsweise gering dimensionierten Maschinenrahmen 21 zu verwenden, da dieser nicht die hohen Kräfte der Anpresszylinder 60, 70, 80 und 90 als Widerlager aufnehmen muss. Darüber hinaus ist es möglich, den Anpresszylinder 60 stationär zu betreiben, wodurch die Hydraulikversorgung durch Rohrleitungen erfolgen kann, die nicht flexibel und stabiler sind als flexible Schläuche, die eine limitierte Druckstabilität aufweisen und verletzlicher sind als eine feste Rohrleitung für hohe Drücke.

**Bezugszeichenliste**

| | | | |
|---|---|---|---|
| 10 | Rollenpresse | 41 | Traverse |
| | | 42 | Traverse |
| 21 | Maschinenrahmen | 43 | Traverse |
| 22 | Rahmenelement | | |
| 23 | Rahmenelement | 44 | Zugstange |
| 24 | Rahmenelement | 45 | Zugstange |
| 25 | Rahmenelement | 46 | Zugstange |
| | | 47 | Zugstange |
| 26 | Ausleger | 48 | Zugstange |
| 27 | Ausleger | 49 | Zugstange |
| | | 50 | Zugstange |
| 30 | Walze | 51 | Zugstange |
| 31 | Walze | | |
| 32 | Welle | 60 | Anpresszylinder |
| 33 | Welle | 61 | Arbeitsraum |
| 34 | Lagergehäuse | 62 | Arbeitsraum |
| 35 | Lagergehäuse | 63 | Arbeitsraum |
| 36 | Lagergehäuse | 64 | Kolben |
| 37 | Lagergehäuse | 65 | Kolben |
| 40 | Traverse | 66 | Steuerblock |
| | | 100 | Steuerzylinder |
| 70 | Anpresszylinder | 110 | Steuerzylinder |
| 80 | Anpresszylinder | 120 | Steuerzylinder |
| 90 | Anpresszylinder | 130 | Steuerzylinder |

## Patentansprüche

1. Rollenpresse (10) zur Druckbehandlung oder zur Kompaktierung körnigen Guts aufweisend
- zwei jeweils über eine Welle (32, 33) in einem Maschinenrahmen (21) drehbar gelagerte und gegenläufig angetriebene, durch einen Walzenspalt voneinander getrennte Loswalzen (30, 31),
- wobei die Wellen (32, 33) der Loswalzen (30, 31) in im Maschinenrahmen (21) beweglich angeordneten Lagergehäusen (34, 35, 36, 37) aufgenommen, und
- wobei jeweils zwei an einer Seite der Walzen (30, 31) angeordnete Lagergehäuse (34, 35, 36, 37) verschiedener Walzen (30, 31) über mindestens einen Anpresszylinder (60, 70, 80, 90) miteinander verbunden sind, der zwei Kolben (64, 65) aufweist, die in dem mindestens einen Anpresszylinder (60, 70, 80, 90) zwei äußere Arbeitsräume (61, 63) und einen mittleren Arbeitsraum (62) ausbilden,
**dadurch gekennzeichnet, dass**
- die äußeren Arbeitsräume (61, 63) des mindestens einen Anpresszylinders (60, 70, 80, 90) eine entgegengerichtete Kraftwirkung aufweisen und druckmittelschlüssig miteinander verbunden sind, und dass
- der mittlere Arbeitsraum (62) gasgefüllt, evakuiert oder selektiv be- und entlüftbar ausgebildet ist.

2. Rollenpresse nach Anspruch 1,
**dadurch gekennzeichnet, dass**
der mindestens eine Anpresszylinder (60, 70, 80, 90) fest mit dem Maschinenrahmen (21) verbunden ist.

3. Rollenpresse nach einem der Ansprüche 1 bis 2,
**dadurch gekennzeichnet, dass**
dass der mindestens eine Anpresszylinder (60, 70, 80, 90) gelenkig mit Traversen (40, 41, 42, 43) verbunden ist, die jeweils ein Lagergehäuse (34, 35, 36, 37) umgreifen.

4. Rollenpresse nach einem der Ansprüche 1 bis 3,
**dadurch gekennzeichnet, dass**
die Lagergehäuse (34, 35, 36, 37) über Steuerzylinder (100, 110, 120, 130) beweglich mit dem Maschinenrahmen (21) verbunden sind.

5. Rollenpresse nach Anspruch 4,
**dadurch gekennzeichnet, dass**
die Arbeitsräume der Steuerzylinder (100, 110, 120, 130) miteinander verbunden sind, wobei die Steuerzylinder (100, 110, 120, 130) bevorzugt über eine Steuervorrichtung, die im Vier-Quandranten-Betrieb arbeitet, miteinander verbunden sind.

6. Verfahren zur Zentrierung zweier Loswalzen (30, 31) in einer Rollenpresse (10) zur Druckbehandlung oder zur Kompaktierung körnigen Guts nach Anspruch 1.

7. Verfahren nach Anspruch 6
**gekennzeichnet durch**
die Positionierung des Walzenspaltes **durch** Steuerzylinder (100, 110, 120, 130), welche jeweils ein Lagergehäuse (34, 35, 36, 37) mit dem Maschinenrahmen (21) beweglich verbinden.

8. Verfahren nach Anspruch 7
**gekennzeichnet durch**
die Verbindung der Steuerzylinder (100, 110, 120, 130) **durch** eine Steuervorrichtung, die im Vier-Quadranten-Betrieb arbeitet.

## Claims

1. Roll press (10) for the pressure treatment or compaction of granular material, comprising
- two mobile rolls (30, 31) each rotatably mounted in a machine frame (21) via a shaft (32, 33), driven in opposite directions and separated from each other by a roll gap,
- the shafts (32, 33) of the mobile rolls (30, 31) being accommodated in bearing housings (34, 35, 36, 37) that are arranged such that they can move in the machine frame (21), and
- in each case two bearing housings (34, 35, 36, 37) arranged on one side of the rolls (30, 31) and belonging to different roles (30, 31) being connected to each other by at least one pressure cylinder (60, 70, 80, 90), which has two pistons (64, 65) which form two outer working chambers (61, 63) and a central working chamber (62) in the at least one pressure cylinder (60, 70, 80, 90),
**characterized in that**
- the outer working chambers (61, 63) of the at least one pressure cylinder (60, 70, 80, 90) have an opposite force action and are connected to each other by a pressure medium, and **in that**
- the central working chamber (62) is designed to be gas-filled, evacuated or selectively aerated and vented.

2. Roll press according to Claim 1,
**characterized in that**
the at least one pressure cylinder (60, 70, 80, 90) is fixedly connected to the machine frame (21).

3. Roll press according to either of Claims 1 and 2,
**characterized in that**
the at least one pressure cylinder (60, 70, 80, 90) is connected in an articulated manner to cross-members (40, 41, 42, 43) which each engage around a bearing housing (34, 35, 36, 37).

4. Roll press according to one of Claims 1 to 3,
**characterized in that**
the bearing housings (34, 35, 36, 37) are connected to the machine frame (21) via control cylinders (100, 110, 120, 130) such that they can move.

5. Roll press according to Claim 4,
**characterized in that**
the working chambers of the control cylinders (100, 110, 120, 130) are connected to one another, the control cylinders (100, 110, 120, 130) preferably being connected to one another via a control device which works in four-quadrant operation.

6. Method for centring two mobile rolls (30, 31) in a roll press (10) for the pressure treatment or compaction of granular material according to Claim 1.

7. Method according to Claim 6,
**characterized by**
the positioning of the roll gap by control cylinders (100, 110, 120, 130) which each connect a bearing housing (34, 35, 36, 37) movably to the machine frame (21).

8. Method according to Claim 7,
**characterized by**
the connection of the control cylinders (100, 110, 120, 130) by a control device which works in four-quadrant operation.

## Revendications

1. Presse à rouleaux (10) pour le traitement par compression ou pour le compactage de matière granuleuse, présentant :
- deux rouleaux libres (30, 31) supportés chacun à rotation par le biais d'un arbre (32, 33) dans un cadre de machine (21) et entraînés en sens inverse, séparés l'un de l'autre par un espace entre rouleaux,
- les arbres (32, 33) des rouleaux libres (30, 31) étant reçus dans des logements de palier (34, 35, 36, 37) disposés de manière déplaçable dans le cadre de machine (21), et
- à chaque fois deux logements de palier (34, 35, 36, 37) de différents rouleaux (30, 31), disposés d'un côté des rouleaux (30, 31), étant connectés l'un à l'autre par le biais d'au moins un cylindre de pressage (60, 70, 80, 90), qui présente deux pistons (64, 65), qui constituent dans l'au moins un cylindre de pressage (60, 70, 80, 90) deux espaces de travail extérieurs (61, 63) et un espace de travail central (62),
**caractérisée en ce que**
- les espaces de travail extérieurs (61, 63) de l'au moins un cylindre de pressage (60, 70, 80, 90) présentent une application de force en sens inverse et sont connectés l'un à l'autre par engagement par moyen de pression, et **en ce que**
- l'espace de travail central (62) est rempli de gaz, évacué ou est réalisé de manière à pouvoir être ventilé et désaéré de manière sélective.

2. Presse à rouleaux selon la revendication 1,
**caractérisée en ce que**
l'au moins un cylindre de pressage (60, 70, 80, 90) est connecté fixement au cadre de machine (21).

3. Presse à rouleaux selon l'une quelconque des revendications 1 à 2,
**caractérisée en ce que**
l'au moins un cylindre de pressage (60, 70, 80, 90) est connecté de manière articulée à des traverses (40, 41, 42, 43) qui viennent en prise à chaque fois autour d'un logement de palier (34, 35, 36, 37).

4. Presse à rouleaux selon l'une quelconque des revendications 1 à 3,
**caractérisée en ce que**
les logements de palier (34, 35, 36, 37) sont connectés de manière déplaçable avec le cadre de machine (21) par le biais de cylindres de commande (100, 110, 120, 130).

5. Presse à rouleaux selon la revendication 4,
**caractérisée en ce que**
les espaces de travail des cylindres de commande (100, 110, 120, 130) sont connectés les uns aux autres, les cylindres de commande (100, 110, 120, 130) étant connectés les uns aux autres de préférence par le biais d'un dispositif de commande qui fonctionne en mode à quatre quadrants.

6. Procédé de centrage de deux rouleaux libres (30, 31) dans une presse à rouleaux (10) pour le traitement par compression ou pour le compactage de matière granuleuse selon la revendication 1.

7. Procédé selon la revendication 6, **caractérisé par** le positionnement de l'espace entre rouleaux par les cylindres de commande (100, 110, 120, 130), qui relient à chaque fois, de manière déplaçable avec le cadre de machine (21), un logement de palier respectif (34, 35, 36, 37).

8. Procédé selon la revendication 7,
**caractérisé par**
la connexion des cylindres de commande (100, 110, 120, 130) par un dispositif de commande qui fonctionne suivant un mode de fonctionnement à quatre quadrants.
